# EUROPÄISCHE PATENTSCHRIFT

(11) **EP 1 341 703 B1**
(45) Veröffentlichungstag und Bekanntmachung des Hinweises auf die Patenterteilung: **25.05.2005**
(21) Anmeldenummer: 01975941.4
(22) Anmeldetag: 22.10.2001
(51) Int. Cl.: B65D 41/04, B65D 43/16

(54) **DICHTMITTEL FÜR GETRÄNKEVERPACKUNGEN**
SEALING DEVICE FOR DRINK PACKAGES
DISPOSITIF D'ETANCHEITE POUR EMBALLAGES POUR BOISSONS

(30) Priorität: 20.10.2000 CH 205400
(43) Veröffentlichungstag der Anmeldung: 10.09.2003
(73) Patentinhaber: Lagler, Louis, 8037 Zürich (CH)
(72) Erfinder: Lagler, Louis, 8037 Zürich (CH)
(74) Vertreter: Rentsch, Rudolf A.
(86) Internationale Anmeldenummer: PCT/CH2001/000628
(87) Internationale Veröffentlichungsnummer: WO 2002/032775

(56) Entgegenhaltungen:
- EP-A- 0 911 273
- US-A- 3 079 023
- US-A- 3 446 380

## Beschreibung

Die Erfindung betrifft eine Vorrichtung zum Dichten von Getränkeverpackungen, insbesondere Getränkeverpackungen aus Kunststoff die unter Innendruck stehen, gemäss dem Obergebegriff des unabhängigen Patentanspruchs.

Aus dem Stand der Technik sind Verschlüsse für Getränkeverpackungen die unter Innendruck stehen, z.B. Pet-Flaschen, bekannt. Die Verschlüsse dieser Verpackungen erfordern sehr hohe Schliesskräfte, damit eine genügende Dichtigkeit zwischen den dichtenden Flächen garantiert ist. Die daraus resultierenden hohen Bedienungskräfte stellen einen Nachteil dar. Zudem weisen diese Verschlüsse eine sehr geringe Fehlertoleranz auf und erfordern daher eine sehr hohe Präzision bei der Herstellung. Die Fabrikation ist daher mit sehr grossem Aufwand verbunden.

Um selbst bei hohem Innendruck eine genügende Anpresskraft und damit ausreichende Dichtigkeit zu erreichen, weisen die heute bekannte Verschlüsse ein Gewinde auf. Nur durch dieses wird es möglich die nötigen Schliesskräfte zu erzeugen. Beim Öffnen der Verschlüsse ist das Gewinde hinderlich, da es das entweichende Gas behindert.

Die meisten gängigen Verschlüsse werden aus Kunststoff durch Spritzgiessen hergestellt. Die heutigen Verschlüsse erfordern es, dass sie in sehr engen Toleranzen hergestellt werden müssen.

EP0911273 zeigt einen Verschluss zum Verschliessen von Verpackungen für Trockennahrungsmittel. Der Verschluss weist einen Unterteil und einen Oberteil auf, die über ein Gelenk miteinander verbunden sind. Der Unterteil wird auf den Hals einer Verpackung aufgeschraubt und weist eine angeformte Dichtung auf. EP0911273 offenbart keinen Verschluss, der sich für die Aufbewahrung von unter Druck stehenden Flüssigkeiten eignet.

US-3,079,023 zeigt eine Dichtung mit einem T-förmigen Querschnitt für einen Schraubverschluss. Wie aus der Beschreibung hervorgeht, wird die Dichtung beim Verschliessen des Verschlusses so deformiert, dass sie bei geschlossener Flasche nicht verrutschen kann. In US-3,079,023 ist kein Hinweis auf eine Dichtung zu entnehmen, welche eine innendruckabhängige Dichtkraft aufweist.

US-3,446,380 zeigt einen Kronenverschluss aus Metall zum Aufkrimpen auf Glasflaschen geeignet ist. Bei der Dichtung handelt es sich um eine konventionelle Dichtung, die beim Aufkrimpen zusammengequetscht wird und dadurch eine Dichtwirkung entfaltet. Der aus US-3,446,380 bekannte Verschluss ist für den Einmalgebrauch bestimmt und eignet sich nicht zum Wiederverschliessen der Flasche. US-3,446,380 offenbart keinen Verschluss der für hohe Innendrücke geeignet ist. Ausserdem erfordert der aus US-3,446,380 bekannte Verschluss vergleichsweise hohe Schliesskräfte.

Die Aufgabe der hier offenbarten Erfindung besteht darin, eine Vorrichtung zum Dichten von Getränkeverpackungen, insbesondere Getränkeverpackungen aus Kunststoff die unter Innendruck stehen, zu zeigen, welche keine hohen Schliesskräfte erfordert, dennoch aber selbst bei sehr hohen Bchälterinnendrücken dicht ist. Die Vorrichtung zum Dichten soll sich insbesondere für Verschlüsse mit einem Scharnier und/oder einem Gütesiegel eignen.

Die Aufgabe wird durch die in den Patentansprüchen definierte Erfindung gelöst.

Die Erfindung besteht in einer Dichtvorrichtung zum Dichten einer Öffnung einer Getränkeverpackung. Die Dichtvorrichtung weist ein Dichtmittel auf, das derart ausgebildet und angeordnet ist, dass es eine dem Innendruck proportionale Dichtkraft erzeugt, die auf einen Randbereich der zu dichtenden Öffnung wirkt.

Die Dichtvorrichtung ist so ausgestaltet, dass die Dichtwirkung weitgehend unabhängig von einer hohen Initialkraft ist. Durch die Ausgestaltung, Dimensionierung und Anordnung des Dichtmittels und die dem Innendruck ausgesetzte Fläche, wird die Dichtwirkung, resp. -kraft eingestellt.

Das Dichtmittel ist im Vergleich zu den umliegenden Elementen ganz oder teilweise flexibel ausgebildet, derart, dass es sich infolge einer Druckdifferenz (Innendruck) deformiert. Die Dichtwirkung wird dadurch erreicht, indem die Deformation des Dichtmittels gezielt behindert wird, so, dass aufgrund der Behinderung eine Dichtkraft entsteht. Bevorzugt sind durch Spritzgiessen verarbeitbare Materialien, die eine Shore-Härte aufweisen, die bevorzugt im Bereich von 20 bis 80 liegt. Die für ein einwandfreies Funktionieren erforderliche Flexibilität des Dichtmittels ist abhängig von der Geometrie und den mechanischen Eigenschaften der angrenzenden Bereiche. Gute Erfahrungen wurden Materialien erzielt, die mechanische Eigenschaften aufweisen, die denen von Silikon ähnlich sind.

Die hier offenbarte Erfindung eignet sich speziell für ein oder mehrteilige Verschlüsse aus Kunststoff. Das Dichtmittel kann integral ein Teil des Verschlusses bilden oder aber als separates Teil ausgebildet sein. Bei Bedarf werden Verschlüsse vorzugsweise mittels Mehrkomponenten-Spritzgiessen hergestellt. So ist es beispielsweise möglich durch unterschiedliche Materialwahl eine Vorrichtung mit einem flexiblen Dichtmittel in einen im Vergleich wenig deformicrbaren Verschluss zu integrieren.

Die Erfindung wird anhand der nachfolgenden Figuren näher erläutert. Es zeigen schematisch und stark vereinfacht:
- Figur 1: eine erste Ausführungsform einer Dichtvorrichtung;
- Figur 2: eine Detailansicht auf Fig. 1;
- Figur 3: die Vorrichtung aus Fig. 1 in einer geöffneten Stellung;
- Figur 4: einen Scharnierverschluss in Schliessstellung;
- Figur 5: den Scharnierverschluss gemäss Fig. 4 in Offenstellung;
- Figur 6: einen Verschluss mit einer weiteren Ausführungsform einer Dichtvorrichtung;
- Figur 7: den Verschluss gemäss Figur 6 in einer Frontalansicht;
- Figur 8: fünf Ausführungsformen von Dichtmitteln.

Figur 1 zeigt schematisch einen Verschluss 1 mit einer erfindungsgemässen Dichtvorrichtung die zum dichten einer Öffnung 5 dient. Die Darstellung zeigt den Verschluss 1 mit einem Verschlusskörper 2 und einem Dichtmittel 3 in einer Schnittdarstellung. Der Verschluss 1 befindet sich hier auf einem Hals 4 eines Behälters angeordnet, dessen Öffnung 5 er dichtend verschliesst. Das Dichtmittel 3 besteht hier aus einem separaten Element das zumindest bereichsweise mit Innenflächen des Verschlusskörpers 2 korrespondiert und sich an diesen abstützt.

Das Dichtmittel 3 weist einen Kragen 10 auf, der in dieser Darstellung mit einem Rand eines Halses (fortan Halsrand) 11 der zu verschliessenden Öffnung 5 in einer lösbaren Wirkverbindung steht. Der Kragen 10 ist im Vergleich zum Verschlusskörper 2 flexibel ausgebildet derart, dass er sich bei Innendruck verstärkt auf dem Halsrand 11 abstützt und diesen dadurch dichtend verschliesst.

Der Kragen 10 ist so ausgestaltet, dass er beim Aufsetzen des Verschlusses 1 auf den Hals 4 eine gewisse Deformation durch den Halsrand 11 erfährt die eine initiale Dichtwirkung erzeugt.

Der Verschlusskörper 2 weist zwei seitlich angeordnete Arme 6 auf, die in einen Ring 7 münden. Der Ring 7 umgibt den Hals 4 und weist vorstehende Sperrelemente 8 auf, die am Ring 7 befestigt sind und in Schliessstellung in Eingriff stehen mit einem am Hals 4 radial vorstehenden Sperrrand 9. Dadurch ist der Verschluss 1 sicher verschlossen. Der Verschluss 1 kann entriegelt werden indem der Ring 7 durch seitliches Drücken deformiert wird, derart dass er sich ovalisiert und die Sperrelemente 8 freigibt.

Der Verschluss 1 weist Mittel zum Zentrieren des Verschlusses 1 auf dem Hals 4 auf. Diese Mittel, die hier nicht näher dargestellt sind, können als radial nach innen vorstehende Rippen ausgebildet sein. Sie dienen zum Positionieren des Kragens 10 gegenüber dem Rand 11 der Öffnung 5 im unbelasteten Zustand.

Figur 2 zeigt das Detail D aus Figur 1. Zu erkennen sind ein Teil des Verschlusskörpers 2 und des Dichtmittels 3. Der Kragen 10 steht in Wirkverbindung mit dem Halsrand 11 der Öffnung 5. Die aufgrund eines Innendrucks wirkenden Kräfte sind schematisch mittels Pfeilen P dargestellt. Der auf den Kragen 10 wirkende Innendruck bewirkt, dass der Kragen mit einer Kraft K gegen den Halsrand 11 gepresst wird, derart dass die Öffnung 5 dichtend verschlossen ist. Die Grösse der entstehenden Dichtkraft K ist durch die Ausgestaltung des Kragens 10 einstellbar.

Die Dichtwirkung kann zusätzlich gesteigert werden, indem der Halsrand 11 oder der Kragen 10 Mittel aufweist, die zu einer Konzentration der für die Dichtwirkung verantwortlichen Kräfte führt. Geeignet sind ein oder mehrere im Kontaktbereich zwischen Kragen 10 und Halsrand 11 angeordnete, ringförmig vorstehende Elemente oder Ränder (nicht näher dargestellt).

Figur 3 zeigt den Verschluss gemäss Figur 1 ein einer geöffneten Stellung, Wie zu erkennen ist, sind die Sperrelemente 8 nicht mehr mit dem Sperrrand 9 in Eingriff so dass der Verschluss frei abziehbar ist. Beim Entriegeln des Verschlusses 1 wird ganze Querschnitt der zu dichtenden Öffnung unmittelbar freigegeben, wodurch allfälliges Gas aus dem Innern der Verpackung entweichen kann.

Figur 4 zeigt vereinfacht einen Scharnierverschluss 20 aus Kunststoff in einer perspektivischen Schnittdarstellung. Der Scharnierverschluss 20, der hier geschlossen dargestellt ist, weist einen Unterteil 21 und einen Oberteil 22 auf, die über ein Scharnier 23 (Filmschamier) miteinander verbunden sind. Der Verschluss 20 wird vorzugsweise durch Spritzgiessen von Kunststoff hergestellt.

Der Unterteil 21 weist eine Öffnung 5 auf die, durch ein Dichtmittel 3 dichtend verschlossen wird. Das Dichtmittel 3 weist einen Kragen 10 auf, der mit einem Halsrand 11 der Öffnung 5 in Wirkverbindung steht. Das Dichtmittel 3 ist derart ausgestaltet, dass es eine zum Innendruck proportionale Dichtkraft auf den Rand 11 ausübt, derart dass die Öffnung sicher verschlossen ist. Das Dichtmittel 3 ist auch hier als separates Mittel ausgebildet. Selbstverständlich kann es aber auch in den Scharnierverschluss 20 integriert sein oder ein Teil von ihm bilden.

Der Oberteil 22 weist ein an einem Rand vorstchendes hammerförmiges Sperrelement 25 auf, welches in der Schliessstellung mit einem korrespondierenden Nutelement 26 des Unterteils 21 in Eingriff steht und den Scharnierverschluss verschliesst. Das Sperrelement 25 und das Nutelement 26 sind derart ausgestaltet, dass sie in einer Spritzgussform ohne zusätzliche Mittel wie Schieber, usw., entformbar sind. Der Verschluss 20 kann geöffnet werden, indem das Sperrelement 25 relativ zum Nutelement 26 nach vorne, vom Unterteil weg, gebogen wird.

Figur 5 zeigt den Verschluss 20 gemäss Figur 4 in geöffneter Stellung. Zu erkennen sind das Filmscharnier 23 das den Unterteil 21 mit dem Oberteil 22 gelenkig verbindet. Im Innern des Oberteils 22 ist das Dichtmittel 3 zu erkennen. Das Dichtmittel 3 ist in einer Einfassung 29 angeordnet, die das Dichtmittel hält und dessen seitliche Ausdehnung begrenzt. Der Kragen 10 des Dichtmittels 3 besteht im Vergleich zum Material des Verschlusses 20 aus einem relativ elastischen Material, derart, dass der Kragen 10 ohne grösseren Kraftaufwand deformierbar ist.

Das hammerförmige Sperrelement 25 steht vom Rand des Verschlussoberteils 22 frei nach oben. Die Wandstärke entspricht in etwa der des Oberteils 22. Das Sperrelement 25 weist einen breiteren Bereich 27 und einen schmaleren Bereich 28 auf. Der schmalere Bereich 28 ist zwischen dem breiteren Bereich 27 und dem Oberteil 22 angeordnet. Das Nutelement 26, das sich vorne am Unterteils 21 befindet, ist derart ausgestaltet, dass es mit dem Sperrelement 25 in Eingriff bringbar ist. Das Sperrelement 25 greift mit Vorteil von aussen in das Nutelement 26 ein. Dadurch ist es beispielsweise möglich durch das Anbringen einer Folie, die nach dem Schliessen des Verschlusses 20 um diesen gelegt wird und vor dem ersten Öffnen entfernt werden muss, ein Garantiesiegel zu erzielen. Die Folie wird dabei so um den Verschluss 20, das Sperrelement 25 und das Nutelement 26 gelegt, dass der Eingriff zwischen dem Sperrelement 25 und dem Nutelement 26 nicht mehr gelöst werden kann, ohne dass die Folie entfernt wird.

Der Verschluss 20 wird vorzugsweise auf einem zu verschliessenden Behälter aufgeschraubt oder aufgeprellt.

Figur 6 zeigt in einer Schnittdarstellung einen Verschluss 40 mit einer erfindungsgemässen Dichtvorrichtung 30. Die Dichtvorrichtung 30 ist Teil einer Verschlusskappe 31 und korrespondiert mit einem Halsrand 11 einer Öffnung 5. Der Kragen 10 der Dichtvorrichtung 30 ist hier in einem Innenwinkel α gegenüber der Verschluss-kappe 31, respektive dem Rand 11, angeordnet. Der Kragen 10 besteht aus im Vergleich zur Umgebung flexiblem Material, das gut deformierbar ist. Die Dichtvorrichtung mit dem Kragen 10 ist Teil der Verschlusskappe 31 oder wird als separates Element hergestellt und nachträglich in die Verschlusskappe 31 eingesetzt. Der Winkel α bestimmt sich nach den Anforderungen an die zu erzielende Dichtwirkung bei Innendruck, der angestrebten Initialdichtkraft und der Herstellbarkeit. Die Inncnkontur des Kragens 10 wird bevorzugt so gewählt, dass der Kragen bei einer Herstellung mittels Spritzgiessen einfach entformbar ist. Je nach Anwendungsgebiet kann die Innenfläche zylindrisch ausgebildet sein, solange die erforderliche Elastizität des Kragens 10 gewährleistet bleibt. Der Aussenwinkel α' (vgl. Figur 7) ist so gewählt, dass der Kragen 10 gut in die Öffnung 5 einführbar ist und beim Aufsetzen auf den Halsrand 11 eine radiale Deformation erfährt, die eine Ringspannung aufbaut. Durch das Ausnutzen dieser Ringspannungen ist es möglich selbst bei sehr elastischem Material eine genügende auf den Rand wirkende Initialkraft zu erzeugen, so dass eine genügende Initialdichtung resultiert. Durch die Flexibilität des Kragens 10 werden Ungenauigkeiten der für die Dichtung kompensiert. Im Unterschied an die aus dem Stand der Technik bekannten Verschlüsse, dichtet die Erfindung selbst bei grösseren Ungenauigkeiten.

Der Halsrand 11 ist hier Teil eines Verschlussunterteils 32, mit einem Innengewinde 33. Der Verschlussunterteil ist auf eine herkömmliche PET-Flasche aufschraubbar. Selbstverständlich kann der Verschlussunterteil 32 auch als Teil einer Cetränkerverpackung ausgebildet sein. Der Verschlussunterteil 32 weist zwei seitliche, diametral gegenüberliegende bereichsweise radial vorstehende untere Schliessmittel 34 auf, die je eine sich nach unten verbreitemde Ausnehmung 35 auf weisen. In diese Ausnehmungen 35 greifen bei aufgesetzter Verschlusskappe 31 korrespondierend ausgebildete obere Schliessmittel 36 ein, die über einen Steg 38 an der Verschlusskappe 31 ausgebildet sind. Das obere Schliessmittel 36 weist am Ende des Stegs 38 eine Verbreiterung 39 auf, die formschlüssig in die Ausnehmung 35 eingreift. Die Schliessmittel 34, 36 sind so ausgebildet, dass sie ohne Schieber in einem Spritzgiesswerkzeug herstellbar sind. Der innere, von der Verschlusskappe 31 weg gerichtete Rand der Ausnehmungen 35 weist einen Hinterschnitt auf. In diesen Hinterschnitt greift die Verbreiterung 39 des oberen Schliessmittels 36 ein und sichert dadurch die Verschlusskappe 31 gegen ein ungewolltes Entriegeln.

Figur 7 zeigt den Verschluss 40 aus Figur 6 in einer Frontalansicht. Die Geometrie der Verschlusses 40 ist so gewählt, dass beim Aufsetzen der Verschlusskappe 31 auf den Verschlussunterteil 32 der Kragen 10 durch die Wirkverbindung mit dem Halsrand 11 geringfügig nach Innen, in Richtung des Pfeils A, deformiert wird. Das elastische Material des Kragens 10 widersetzt sich dieser Deformation, was in einer Anpressung am Halsrand 11 resultiert. Diese Anpressung bewirkt eine initiale Dichtwirkung. Entstehender Innendruck wirkt sich auf den Inneren Bereich des Kragens 11 aus, wodurch sich der Kragen entgegen der Richtung des Pfeils A auszudehnen versucht. Diese Bewegung wird durch den Halsrand 11 behindert und bewirkt eine Konzentration der Kräfte in diesem Bereich. Der Kragen 10 ist so ausgestaltet, dass er die Kräfte gezielt in den Interaktionsbereich zwischen dem Kragen 10 und dem Halsrand 11 leitet und so eine Dichtkraft erzeugt wird, die bei steigendem Innendruck proportional zunimmt. Der Kragen 10 kann so ausgebildet sein, dass er bei Erreichen eines definierten Maximaldrucks bei geschlossener Verschlusskappe 31 gezielt vom Halsrand 11 abrutscht und nach aussen umstülpt, so dass der überkritische Innendruck abgebaut wird. Ein gefährliches Abspringen des Verschlusses wird dadurch vermieden. Die initiale Dichtwirkung kann durch Massnahmen becinflusst werden, welche die Position des Kragens 10 gegenüber dem Halsrand 11 becinflussen. Zu diesen Massnahmen zählen: Variation der Dicke des Bodens der Verschlusskappe 31; Länge der Stege 38; Materialanhäufung im Bereich der miteinander korrespondierenden Bereiche der unteren und oberen Schliessmittel 35, 36. Dadurch ist es möglich die initiale Dichtwirkung durch einfache Massnahmen gezielt einstellbar. Schwundprobleme bei der Aushärtung von Kunststoffen bei der Herstellung können gezielt kompensiert werden.

Die Verschlusskappe 31 weist Gasaustrittsbcreiche 40 auf, die beim Öffnen eine gezielten Gasablass bewirken.

Figur 8 zeigt fünf verschiedene Ausführungsformen (a bis c) von Dichtmitteln 30 in einer perspektivischen Schnittdarstellung. Bei einem ersten Dichtmittel 30 ist der Kragen 10 radial nach innen angeordnet. Dieses erste Dichtmittel entspricht im Wesentlichen dem Dichtmittel 3 aus den Figuren 1 bis 5.

Das zweite Dichtmittel 30 (b) weist einen schräg nach innen verlaufenden Kragen 10 auf. Der Kragen 10 weist eine konstante Wandstärke auf und ist durch aussen angeordnete Rippen 41 abgestützt. Diese Ausführungsform eignet sich für sehr hohe Innendrücke. Der Bereich in dem ein Halsrand aufliegt ist durch eine gestrichelte Linie 42 angedeutet. Das dritte Dichtmittel 30 (c) entspricht im Wesentlichen dem Dichtmittel aus den Figuren 7 und 8. Dieses dritte Dichtmittel 30 weist ebenfalls einen nach innen geneigten Kragen 10 auf. Der Kragen 10 weist eine zum Rand hin abnehmende Wandstärke auf. Die dem Innendruck ausgesetzte Druckfläche 45, des Kragens 10 ist schraffiert dargestellt.

Das vierte Dichtmittel 30 (d) entspricht im Wesentlichen dem dritten Dichtmittel (c). Dieses vierte Dichtmittel weist jedoch im Dichtbereich 42 auf dem es auf einem Halsrand aufliegt vorstehende ringförmige Mittel auf, die eine Konzentration der Dichtkräfte bewirken.

Das fünfte Dichtmittel 30 weist einen Kragen 10 auf der einen nach innen gerichteten Knick aufweist. Die Form des Kragens bewirkt eine zusätzliche Konzentration der Dichtkräfte im Dichtbereich 42. Die gezeigten Dichtmittel a bis e eignen sich insbesondere für Scharnierverschlüsse.

## Patentansprüche

1. Dichtvorrichtung (3, 30) zum Dichten einer Öffnung (5) einer Getränkeverpackung **durch** einen flexiblen Kragen (10), der in einer Schliessstellung der Dichtvorrichtung (3, 30) mit einem Halsrand (11) der zu dichtenden Öffnung (5) in Wirkverbindung steht und eine nach innen gerichtete, dem Innendruck (P) ausgesetzte Fläche (45) aufweist, **gekennzeichnet dadurch, daß** der Kragen (10) derart ausgebildet ist, dass eine Dichtkraft (K) des Kragens (10) auf dem Halsrand (11) vom auf die Fläche (45) wirkenden Innendruck (P) abhängig ist.

2. Dichtvorrichtung (3, 30) nach Anspruch 1, **dadurch gekennzeichnet, dass** der Kragen (10) radial nach innen gerichtet ist.

3. Dichtvorrichtung (3, 30) nach Anspruch 1, **dadurch gekennzeichnet, dass** der Kragen (10) in einem Winkel (α, α') schräg nach innen verlaufend ausgestaltet ist.

4. Dichtvorrichtung (3, 30) nach einem der vorangehenden Patentansprüche, **dadurch gekennzeichnet, dass** der Kragen (10) und/oder der Halsrand (10) Mittel aufweisen, die eine Konzentration der Dichtkraft (K) bewirken.

5. Dichtvorrichtung (3, 30) nach Patentanspruch 4, **dadurch gekennzeichnet, dass** die Mittel ein umlaufender, konzentrisch angeordneter Wulst sind.

6. Dichtvorrichtung (3, 30) nach einem der vorangehenden Patentansprüche, **dadurch gekennzeichnet, dass** der Kragen (10) eine variable Wandstärke aufweist.

7. Dichtvorrichtung (3, 30) nach einem der vorangehenden Patentansprüche, **dadurch gekennzeichnet, dass** der Kragen (10) einen Knick aufweist.

8. Dichtvorrichtung (3, 30) nach einem der vorangehenden Patentansprüche, **dadurch gekennzeichnet, dass** der Kragen (10) durch Rippen (41) abgestützt ist.

9. Dichtvorrichtung (3, 30) nach einem der vorangehenden Patentansprüche, **dadurch gekennzeichnet, dass** der Kragen (10) eine Härte aufweist, die im Bereich von 20 bis 80 Shore A liegt.

10. Dichtvorrichtung (3, 30) nach einem der vorangehenden Patentansprüche, **dadurch gekennzeichnet, dass** die dem Innendruck (P) ausgesetzte Fläche zylindrisch ausgestaltet ist.

11. Verschluss (1, 20, 40), **gekennzeichnet durch** eine Dichtvorrichtung (3, 30) gemäss einem der vorangehenden Patentansprüche.

12. Verschluss (1, 20, 40) gemäss Patentanspruch 10, **dadurch gekennzeichnet, dass** die Dichtvorrichtung (3, 30) als separates Teil (3) ausbildet ist.

13. Verschluss (1, 20, 40) gemäss Patentanspruch 10, **dadurch gekennzeichnet, dass** die Dichtvorrichtung (3, 30) integral als Teil des Verschlusses (1, 20, 40) ausgebildet ist.

14. Verschluss (1, 20, 40) gemäss Patentanspruch 12 oder 13, **dadurch gekennzeichnet, dass** die Dichtvorrichtung (3, 30) aus einem flexibleren Material besteht als der Verschluss (1, 20, 40).

15. Verschluss (1, 20, 40) gemäss einem der Patentansprüche 11 bis 14, **dadurch gekennzeichnet, dass** der Verschluss einen Unterteil (21, 32) und einen Oberteil (22, 31) aufweist.

16. Verschluss (1, 20, 40) gemäss Patentanspruch 15, **dadurch gekennzeichnet, dass** der Unterteil (21) und der Oberteil (22) über ein Scharnier (23) miteinander verbunden sind.

17. Verschluss (1, 20, 40) gemäss einem der Patentansprüche 11 bis 16, **dadurch gekennzeichnet, dass** der Unterteil (21) und der Oberteil (22) über ein hammerförmiges Sperrelement (25) und ein Nutelement (26) wirkverbindbar sind.

18. Verschluss (40) gemäss Patentanspruch 15, **dadurch gekennzeichnet, dass** der Unterteil (32) mit dem Oberteil (31) diametral gegenüberliegende untere und obere Schliessmittel (25, 26) aufweisen, die zum Verschliessen des Verschlusses (40) dienen.

19. Verschluss (1, 20, 40) gemäss einem der Patentansprüche 11 bis 18, **dadurch gekennzeichnet, dass** der Kragen (10) der Dichtvorrichtung (3, 30) derart ausgestaltet ist, dass er bei Erreichen eines definierten Maximaldrucks bei geschlossenem Verschluss (1, 20, 40) nach aussen umstülpt, so dass der überkritische Innendruck abgebaut wird.

## Claims

1. A sealing device (3, 30) for sealing an opening (5) of a drinks packaging by way of a flexible collar (10), which in a closed position of the sealing device (3, 30) is in active connection with a neck edge (11) of the opening to be sealed and which comprises an inwardly directed surface (45) which is subjected to the inner pressure (P), **characterised in that** the collar (10) is designed in a manner such that a sealing force (K) of the collar (10) on the neck edge (11) is dependent on the inner pressure (P) acting on the surface (45).

2. A sealing device (3, 30) according to claim 1, **characterised in that** the collar (10) is directed radial inwards.

3. A sealing device (3, 30) according to claim 1, **characterised in that** the collar (10) is shaped running obliquely inwards at an angle (α, α').

4. A sealing device (3, 30) according to one of the preceding claims, **characterised in that** the collar (10) and/or the neck edge (10) comprise means which effect a concentration of the sealing force (K).

5. A sealing device (3, 30) according to patent claim 4, **characterised in that** the means is a peripheral, concentrically arranged bead.

6. A sealing device (3, 30) according to one of the preceding claims, **characterised in that** the collar (10) has a variable wall thickness.

7. A sealing device (3, 30) according to one of the preceding claims, **characterised in that** the collar (10) comprises a bend.

8. A sealing device (3, 30) according to one of the preceding claims, **characterised in that** the collar (10) is supported by ribs (41).

9. A sealing device (3, 30) according to one of the preceding claims, **characterised in that** the collar (10) has a hardness which lies in the range of 20 to 80 Shore A.

10. A sealing device (3, 30) according to one of the preceding claims, **characterised in that** the surface subjected to the inner pressure (P) is shaped cylindrically.

11. A closure (1, 20, 40), **characterised by** a sealing device (3, 30) according to one of the preceding patent claims.

12. A closure (1, 20, 40) according to claim 10, **characterised in that** the sealing device (3, 30) is formed as a separate part (3).

13. A closure (1, 20, 40) according to patent claim 10, **characterised in that** the sealing device (3, 30) is formed integrally as part of the closure (1, 20, 40).

14. A closure (1, 20, 40) according to patent claim 12 or 13, **characterised in that** sealing device (3, 30) consists of a more flexible material than the closure (1, 20, 40).

15. A closure (1, 20, 40) according to one of the claims 11 to 14, **characterised in that** the closure comprises a lower part (21, 32) and an upper part (22, 31).

16. A closure (1, 20, 40) according to patent claim 15, **characterised in that** the lower part (21) and the upper part are connected to one another via a hinge (23).

17. A closure (1, 20, 40) according to one of the claims 11 to 16, **characterised in that** the lower part (21) and the upper part (22) are actively connectable via a hammer-shaped blocking element (25) and a slot element (26).

18. A closure (40) according to patent claim 15, **characterised in that** the lower part (32) with the upper part (31) comprise diametrically opposite lower and upper closure means (25, 26) which serve for closing the closure (40).

19. A closure (1, 20, 40) according to one of the patent claims 11 to 18, **characterised in that** the collar (10) of the sealing device (3, 30) is designed in a manner such that on reaching a defined maximum pressure given a closed closure (1, 20, 40), it is turned up outwardly so that the overcritical inner pressure is relieved.

## Revendications

1. Dispositif de colmatage (3, 30) servant à colmater une ouverture (5) d'un emballage de boisson à l'aide d'une collerette flexible (10) qui, dans une position de fermeture du dispositif de colmatage (3, 30), est en coopération fonctionnelle avec un bord du col (11) de l'ouverture à colmater (5) et présente une surface (45) orientée vers l'intérieur et exposée à la pression interne (P), **caractérisé en ce que** la collerette (10) est réalisée de manière à ce qu'une force de colmatage (K) de la collerette (10) sur le bord du col (11) dépende de la pression interne (P) agissant sur la surface (45).

2. Dispositif de colmatage (3, 30) selon la revendication 1, **caractérisé en ce que** la collerette (10) est orientée radialement vers l'intérieur.

3. Dispositif de colmatage (3, 30) selon la revendication 1, **caractérisé en ce que** la collerette (10) est conçue de manière à s'étendre en biais vers l'intérieur suivant un angle (α, α').

4. Dispositif de colmatage (3, 30) selon l'une quelconque des revendications précédentes du brevet, **caractérisé en ce que** la collerette (10) et/ou le bord du col (10) comportent des moyens qui provoquent une concentration de la force de colmatage (K).

5. Dispositif de colmatage (3, 30) selon la revendication 4 du brevet, **caractérisé en ce que** les moyens sont un bourrelet périphérique et disposé de manière concentrique.

6. Dispositif de colmatage (3, 30) selon l'une quelconque des revendications précédentes du brevet, **caractérisé en ce que** la collerette (10) présente une épaisseur de paroi variable.

7. Dispositif de colmatage (3, 30) selon l'une quelconque des revendications précédentes du brevet, **caractérisé en ce que** la collerette (10) présente une pliure.

8. Dispositif de colmatage (3, 30) selon l'une quelconque des revendications précédentes du brevet, **caractérisé en ce que** la collerette (10) est soutenue par des nervures (41).

9. Dispositif de colmatage (3, 30) selon l'une quelconque des revendications précédentes du brevet, **caractérisé en ce que** la collerette (10) présente une dureté qui se situe dans la plage de 20 à 80 Shore A.

10. Dispositif de colmatage (3, 30) selon l'une quelconque des revendications précédentes du brevet, **caractérisé en ce que** la surface exposée à la pression interne (P) a une forme cylindrique.

11. Bouchon (1, 20, 40), **caractérisé par** un dispositif de colmatage (3, 30) selon l'une quelconque des revendications précédentes du brevet.

12. Bouchon (1, 20, 40) selon la revendication 10 du brevet, **caractérisé en ce que** le dispositif de colmatage (3, 30) est réalisé sous forme d'une pièce séparée (3).

13. Bouchon (1, 20, 40) selon la revendication 10 du brevet, **caractérisé en ce que** le dispositif de colmatage (3, 30) est réalisé de manière à faire partie intégrante du bouchon (1, 20, 40).

14. Bouchon (1, 20, 40) selon la revendication 12 ou 13 du brevet, **caractérisé en ce que** le dispositif de colmatage (3, 30) est composé d'un matériau plus flexible que le bouchon (1, 20, 40).

15. Bouchon (1, 20, 40) selon l'une quelconque des revendications 11 à 14 du brevet, **caractérisé en ce que** le bouchon présente une partie inférieure (21, 32) et une partie supérieure (22, 31).

16. Bouchon (1, 20, 40) selon la revendication 15 du brevet, **caractérisé en ce que** la partie inférieure (21) et la partie supérieure (22) sont reliées l'une à l'autre par une charnière (23).

17. Bouchon (1, 20, 40) selon l'une quelconque des revendications 11 à 16 du brevet, **caractérisé en ce que** la partie inférieure (21) et la partie supérieure (22) peuvent être mises en liaison fonctionnelle à l'aide d'un élément de blocage en forme de marteau (25) et d'un élément à rainure (26).

18. Bouchon (40) selon la revendication 15 du brevet, **caractérisé en ce que** la partie inférieure (32) accompagnée de la partie supérieure (31) présentent des moyens de fermeture inférieurs et supérieurs (25, 26) diamétralement opposés qui servent à fermer le bouchon (40).

19. Bouchon (1, 20, 40) selon l'une quelconque des revendications 11 à 18 du brevet, **caractérisé en ce que** la collerette (10) du dispositif de colmatage (3, 30) est réalisée de manière telle qu'en cas d'atteinte d'une pression maximale définie, le bouchon étant fermé (1, 20, 40), elle se retourne vers l'extérieur, de sorte que la pression interne plus que critique diminue.
